# EUROPÄISCHE PATENTSCHRIFT

(11) **EP 1 088 774 B1**
(45) Veröffentlichungstag und Bekanntmachung des Hinweises auf die Patenterteilung: **13.08.2003**
(21) Anmeldenummer: 00118067.8
(22) Anmeldetag: 23.08.2000
(51) Int. Cl.: B65G 1/04, B66F 9/07

(54) **Beschickungs- und Entnahmevorrichtung**
Loading and pick-up device
Dispositif de chargement et de reprise de charges

(30) Priorität: 02.10.1999 DE 29917411 U
(43) Veröffentlichungstag der Anmeldung: 04.04.2001
(73) Patentinhaber: W. SCHLAFHORST AG & CO., 41061 Mönchengladbach (DE)
(72) Erfinder: Schwalm, Hans-Werner, 41239 Mönchengladbach (DE); Schumacher, Rolf, 41239 Mönchengladbach (DE)

(56) Entgegenhaltungen:
- EP-A- 0 116 126
- DE-A- 3 637 414
- DE-A- 3 901 201
- DE-U- 29 917 411
- FR-A- 1 333 174
- US-A- 3 674 159
- US-A- 4 820 109

## Beschreibung

Die Erfindung betrifft eine Beschickungs- und Entnahmevorrichtung gemäß dem Oberbegriff des Anspruches 1.

Derartige Beschickungs- und Entnahmevorrichtungen, insbesondere für Regalanlagen, sind in verschiedenen Ausführungsformen bekannt.

Die DE 36 37 414 C2 beschreibt beispielsweise eine Regalanlage mit mehreren Regalen, die jeweils eine Vielzahl von übereinander angeordneten Regalfächern für das Einlagern von Paletten aufweist.
Die Regalanlage wird durch eine Beschickungs- und Entnahmevorrichtung bedient, die ein durch einen Antrieb beaufschlagbares Hubwerk mit in die Regalfächer einfahrbaren Beschickungs- und Entnahmeholmen besitzt. Die Beschickungsund Entnahmeholme sind dabei in Längsrichtung jeweils von einer Transportkette umgeben, auf die ebenfalls ein spezieller Antrieb geschaltet ist.

Ein vergleichbares Regalbediengerät ist auch durch die EP 0 116 126 A1 bekannt.
Dieses Bediengerät besitzt ebenfalls einen mittels eines Antriebes heb- und senkbaren Hubtisch sowie eine auf dem Hubtisch horizontal beweglich gelagerte Greifeinrichtung. Die Greifeinrichtung, im vorliegenden Fall ein Magnet, kann mittels eines separaten Antriebes verschoben werden.

Nachteilig bei diesen bekannten Beschickungs- und Entnahmevorrichtungen ist vor allem, daß sie jeweils eine separate Antriebseinrichtung für die Vertikalverlagerungseinrichtung sowie jeweils eine separate Antriebseinrichtung für die Horizontalverlagerungseinrichtung benötigen.
Insbesondere die elektrische Versorgung des in unterschiedlichen Höhen positionierbaren Antriebes der Horizontal-Transporteinrichtung erfordert dabei spezielle, in der Regel kostspielige, konstruktive Maßnahmen, wie zum Beispiel eine Schleppkettenanordnung oder dergleichen.

Des weiteren ist durch die DE 39 01 201 A1 eine Speichervorrichtung Stand der Technik, die mit einer Vielzahl von tablettartigen Werkstückträgern ausgestattet ist.
Die Werkstückträger sind dabei an einer schlaufenartig angeordneten Endlos-Speicherkette angeordnet. Die jeweils wirksame Speicherkapazität dieser Endlos-Speicherkette kann durch die vertikale Verlagerung eines als Schlaufenzieher ausgebildeten Wagens, über dessen Umlenkräder die Speicherketten geführt sind, eingestellt werden.

Auch in der FR-PS 1.333.174 ist eine Beschickungs- und entnahmevorrichtung beschrieben, die einen vertikal verfahrbaren Hubtisch sowie eine auf dem Hubtisch angeordnete Horizontal-Transporteinrichtung besitzt.
Zum Antrieb sowohl des Hubtisches als auch der Horizontal-Transporteinrichtung ist dabei ein gemeinsames, umlaufendes Endloszugmittel vorgesehen, das von einem am Grundgestell angeordneten, stationären Motor angetrieben wird.
Um wahlweise entweder den Hubtisch vertikal verlagern oder die Horizontal-Transporteinrichtung betreiben zu können, weist der Hubtisch außerdem relativ aufwendige Getriebeanordnung auf, die je nach Schaltstellung eine der beiden vorgenannten Betriebsarten ermöglicht.
Auch bei dieser bekannten Beschickungs- und entnahmevorrichtung ist zur Energieversorgung der Getriebeanordnung eine Schleppkettenanordnung oder dergleichen notwendig.

Ausgehend vom genannten Stand der Technik liegt der Erfindung die Aufgabe zugrunde, die bekannten Beschickungs- und Entnahmevorrichtungen für Regalanlagen zu verbessern, insbesondere deren Stromversorgung zu vereinfachen.

Diese Aufgabe wird erfindungsgemäß durch eine Beschickungsund Entnahmevorrichtung mit den im Anspruch 1 beschriebenen Merkmalen gelöst.

Vorteilhafte Ausgestaltungen der Erfindung sind Gegenstand der Unteransprüche.

Die erfindungsgemäße Ausbildung einer Beschickungs- und Entnahmevorrichtung hat dabei den Vorteil, daß auf einen beweglich angeordneten zweiten Antrieb und damit auch auf eine aufwendige Stromversorgungseinrichtung für einen solchen Antrieb völlig verzichtet werden kann.
Das heißt, sowohl die vertikale Verlagerung des Hubtisches als auch die Aktivierung der im Bereich des Hubtisches angeordneten Horizontal-Transporteinrichtung erfolgt über eine gemeinsame, stationäre, im Bereich des Grundgestelles angeordnete Antriebseinrichtung. Die Antriebseinrichtung umfaßt dabei zwei definiert ansteuerbare, reversierbare Elektromotore.

Da das Endloszugmittel formschlüssig wenigstens mit den Antriebsrädern der vorgenannten, definiert ansteuerbaren Einzelantriebe verbunden ist und außerdem über am Grundgestell festgelegte stationäre Umlenkräder sowie am Hubtisch angeordnete, mit diesem vertikal verlagerbare Anschlußräder geführt ist, kann auf einfache Weise, durch reine Drehrichtungswahl der Einzelantriebe, sowohl die Richtung der vertikalen Verlagerung des Hubtisches als auch die Arbeitsrichtung der Horizontal-Transporteinrichtung vorgegebeben werden.

In bevorzugter Ausführungsform sind die beiden Elektromotoren dabei, wie im Anspruch 2 ausgeführt, als frequenzgesteuerte Synchronmaschinen ausgebildet. Solche Synchronmaschinen sind einerseits robust und kostengünstig und gewährleisten andererseits, daß die einzelnen Transportpositionen der Beschickungs- und Entnahmevorrichtung jederzeit exakt angefahren werden können.

Wie im Anspruch 3 dargelegt, ist dabei wenigstens das Anschlußrad des Hubtisches, das Bestandteil der Horizontal-Transporteinrichtung ist, formschlüssig mit dem Endloszugmittel verbunden.
Das Endloszugmittel ist dabei, wie im Anspruch 4 dargelegt, zum Beispiel als Zahnriemen ausgebildet. Anstelle eines Zahnriemens ist selbstverständlich auch die Verwendung eines anderen Endloszugmittels, zum Beispiel einer Gelenkkette oder dergleichen, möglich.

Wie im Anspruch 5 beschrieben, führen gegensinnige Drehrichtungen der Einzelantriebe zu einer vertikalen Verlagerung des Hubtisches. Das heißt, über die jeweilige Drehrichtung der beiden Einzelantriebe kann problemlos die Richtung der Verlagerung des Hubtisches bestimmt werden.

Eine gleichsinnige Drehrichtung der Antriebe führt dagegen zu einer Aktivierung der im Bereich des Hubtisches angeordneten Horizontal-Transporteinrichtung (Anspruch 6).

Wie im Anspruch 7 dargelegt, ist in weiterer Ausgestaltung der Erfindung vorgesehen, daß beispielsweise im Bereich des Grundgestelles Sensoreinrichtungen, vorzugsweise induktive Sensoren, angeordnet sind.
Diese Sensoreinrichtungen sind an die Steuereinrichtung der erfindungsgemäßen Beschickungs- und Entnahmevorrichtung angeschlossen, so daß jederzeit die jeweilige Position des Hubtisches erfaßbar ist.

In alternativer Ausgestaltung kann die Überwachung der Hubtischposition auch mittels Drehgeber erfolgen.
Diese Drehgeber sind dann beispielsweise im Bereich der Motorachsen der Hubtischantriebe angeordnet und arbeiten nach dem Prinzip der Impulszählung. Bei einer solchen Ausführungsform ist vorzugsweise mindestens ein weiterer Sensor vorgesehen, der einen Positionsabgleich, eine sogenannte Nullung, ermöglicht (Anspruch 8).

Wie im Anspruch 9 dargelegt, ist die Steuereinrichtung der Beschickungs- und Entnahmevorrichtung vorzugsweise als speicherprogrammierbare Steuereinrichtung ausgebildet und über ein Bussystem mit übergeordneten Materialflußsystemen verbunden.
Das heißt, die erfindungsgemäße Beschickungs- und Entnahmevorrichtung kann in ein übergeordnetes Kontroll- und Überwachungssystem eingebunden und beispielsweise von einer zentralen Steuerwarte aus bedient werden.

Weitere Einzelheiten der Erfindung sind einem nachfolgend anhand der Zeichnungen erläuterten Ausführungsbeispiel entnehmbar.

Es zeigen:
- Fig. 1 - 3: das Grundgestell der erfindungsgemäßen Beschickungs- und Entnahmevorrichtung in verschiedenen Ansichten, (Figur 1 Seitenansicht, im Schnitt), (Figur 2 Draufsicht, im Schnitt), (Figur 3 Vorderansicht),
- Fig. 4 - 6: verschiedene Ansichten des Hubtisches,
Figur 4 Hubtisch in Seitenansicht,
Figur 5 Hubtisch in Draufsicht und
Figur 6 Hubtisch gemäß Schnitt VI-VI der Figur 5,
- Fig. 7: in Seitenansicht die komplette Beschickungs- und Entnahmevorrichtung, wobei der Hubtisch geschnitten dargestellt ist, gemäß Schnitt VII-VII der Figur 5,
- Fig. 8: eine Vorderansicht der erfindungsgemäßen Beschickungs- und Entnahmevorrichtung gemäß Pfeil X der Figur 7.

Die Figur 1 zeigt eine Seitenansicht des Grundgestelles 2 einer insgesamt mit der Bezugszahl 1 gekennzeichneten Beschickungsund Entnahmevorrichtung.

Das Grundgestell 2 weist eine säulenartig ausgebildete, vertikale Führungskontruktion 36 auf, verfügt über eine Bodenplatte 4, eine Deckplatte 29 und ist durch seitliche Verstrebungen 3 versteift.

In der Bodenplatte 4 sind Bohrungen angeordnet, über die das Grundgestell 2 am Hallenboden 6 festlegbar ist. Die entsprechenden Bodenanker 5 sind dabei nur schematisch angedeutet.

Im Bereich der Bodenplatte 4 ist außerdem, wie insbesondere aus Figur 2 ersichtlich, eine Antriebseinrichtung 35 installiert, die aus zwei nebeneinander angeordneten Einzelantrieben 7, 7' besteht. An die Einzelantriebe 7, 7' ist dabei jeweils ein Untersetzungsgetriebe 8, 8' angeschlossen. Die Ausgangswelle dieser Untersetzungsgetriebe 8, 8' trägt jeweils ein Antriebsrad 9, 9'.

Die Antriebsräder 9, 9', die auf ihrem Außenumfang beispielsweise eine Verzahnung für ein Endloszugmittel 28, im Ausführungsbeispiel ein Zahnriemen, tragen, laufen innerhalb der zur Frontseite hin teilweise offenen Führungskontruktion 36 des Grundgestelles 2.

Wie insbesondere aus den Figuren 1 und 3 ersichtlich, sind im oberen Bereich der Führungskontruktion 36 des Grundgestelles 2 außerdem stationäre Umlenkräder 10, 10' angeordnet. Wie die Antriebsräder 9, 9' können auch die Umlenkräder 10, 10' auf ihrem Außenumfang eine Verzahnung aufweisen. Es ist allerdings auch denkbar, daß die Lauffläche der Umlenkräder 10, 10' glatt ist.

Auf der Deckplatte 29 des Grundgestelles 2 sind Umlenkrollen 12 angeordnet, die das Zugmittel für ein Kontergewicht 27 eines Hubtisches 13 aufnehmen. Zur seitlichen Führung dieses Kontergewichtes 27 ist, vorzugsweise auf der Rückseite des Grundgestelles 2, eine Führung 11 vorhanden.

Wie beispielsweise in Figur 7 angedeutet, ist am Grundgestell 2, definiert vertikel verschiebbar, ein Hubtisch 13 geführt.
Dieser Hubtisch 13, der nachfolgend insbesondere anhand der Figuren 4 bis 6 näher erläutert wird, weist vorzugsweise einen im wesentlichen kastenartigen, hohlen Rahmen 17 auf und stützt sich mit Rollen 16 an Laufbahnen 30, 30' der vertikalen Führungskonstruktion 36 des Grundgestelles 2 ab. Außerdem ist der Hubtisch 13 durch Seitenräder 20 am Grundgestell 2 geführt.

Die Position des Hubtisches 13 wird mittels einer Sensoreinrichtung 33 überwacht. Die am Grundgestell 2 angeordneten, vorzugsweise induktiven Sensoren dieser Positionsüberwachungseinrichtung sind dabei an die Steuereinrichtung 31 der erfindungsgemäßen Beschickungs- und Entnahmevorrichtung 1 angeschlossen.
Zur Positionsüberwachungseinrichtung des Hubtische 13 können selbstverständlich auch andere (nicht dargestellte) Sensoreinrichtungen Verwendung finden.
Es ist beispielsweise möglich im Bereich der Motorachsen der Hubtischantriebe 7,7' Drehgeber vorzusehen, die eine Impulszählung durchführen. In diesem Fall ist zum Positionsabgleich des Hubtisches, das heißt zu dessen Nullung, mindestens ein weiterer Sensor vorzusehen.

Der Hubtisch 13 weist des weiteren ein erstes Anschlußrad 15 sowie ein zweites frei drehbar gelagertes Anschlußrad 14 auf. Das Anschlußrad 15 ist dabei Bestandteil einer Horizontal-Transporteinrichtung 30.

Wie insbesondere in den Figuren 5 und 6 dargestellt, ist das Anschlußrad 15 über eine zentrale Welle 19 mit einer Mehrzahl von Treibrädern 21 der Horizontal-Transporteinrichtung 30 verbunden.
Diese Horizontal-Transporteinrichtung 30 verfügt in der dargestellten Ausführungsform beispielsweise über vier Endlos-Transportriemen 23, die jeweils über eines der Treibräder 21 laufen. Die Endlos-Transportriemen 23 umschlingen außerdem endseitige Führungsräder 25 und werden durch eine Riemen-Spanneinrichtung 24 in der erforderlichen Betriebsspannung gehalten.

Im Bereich der Transportoberfläche des Hubtisches 13 können des weiteren, wie in den Figuren 5 und 7 angedeutet, Rollenbahnen 26 vorgesehen sein.

### Funktion der Einrichtung:

Wenn beispielsweise ein Transportgut in eines der oben liegenden Regalfächer einer Regalanlage transportiert werden soll, muß dieses zunächst durch den Hubtisch 13 angehoben werden. Zu diesem Zweck wird die stationäre Antriebseinrichtung 35 über die speicherprogrammierbare Steuereinrichtung 31 so angesteuert, daß das Antriebsrad 9' des Einzelantriebes 7', wie in Figur 8 angedeutet, in Richtung L (Gegenuhrzeigersinn) rotiert, während gleichzeitig das Antriebsrad 9 des Einzelantriebes 7 in Richtung R (Uhrzeigersinn) umläuft. Die Drehmomente der Antriebe 7, 7' werden dabei über das Endloszugmittel 28, das über die stationären Umlenkräder 10, 10' läuft, auf die Anschlußräder 14, 15 des Hubtisches 13 übertragen.
Die mit gleicher Geschwindigkeit, jedoch unterschiedlichem Drehsinn rotierenden Antriebe 7, 7' übertragen dabei jeweils Drehmomente auf die Anschlußräder 14, 15, die sich gegenseitig aufheben, so daß die Anschlußräder 14, 15 nicht rotieren, sondern der Hubtisch 13 vertikal verlagert, das heißt, je nach Drehrichtung der Antriebe 7, 7' angehoben oder abgesenkt wird. Bei den im vorliegenden Ausführungsbeispiel angegebenen Drehrichtungen der Antriebe 7, 7' wird der Hubtisch 13 beispielsweise angehoben.

Das heißt, die zwischen den Umlenkrädern 10, 10' und dem zweiten Anschlußrad 14 des Hubtisches 13 erstreckende Schleife des Endloszugmittels 28 wird im gleichen Maße verkürzt, wie die zwischen den Antriebsrädern 9, 9' und dem ersten Anschlußrad 15 des Hubtisches 13 verlaufende Schleife des Endloszugmittels 28 verlängert wird.
Die Einzelantriebe 7, 7' werden dabei so lange in den vorgenannten Drehrichtungen L beziehungsweise R rotiert, bis der speicherprogrammierbaren Steuerung 32 durch die Sensoreinrichtung 33 gemeldet wird, daß der Hubtisch 13 die vorbestimmte vertikale Position erreicht hat.

Zur Betätigung der Horizontal-Transporteinrichtung 30 wird jetzt einer der beiden Einzelantriebe 7 oder 7' umgeschaltet. Das heißt, die beiden Einzelantriebe 7, 7' rotieren jetzt gleichsinnig. Welcher der beiden Einzelantriebe 7 beziehungsweise 7' dabei umgeschaltet werden muß, hängt von der gewünschten Transportrichtung der Horizontal-Transporteinrichtung 30 ab.

Bei einer gleichsinnige Rotation der beiden Einzelantriebe 7, 7' kommt es zu einer Rotation der im Bereich des Hubtisches 13 angeordneten Anschlußräder 14, 15.
Die Rotation des ersten Anschlußrades 15 wird dabei über eine zentrale Welle 19 auf die Treibräder 21 der Horizontal-Transporteinrichtung 30 übertragen.
Diese Treibräder 21 sind, wie insbesondere aus den Figuren 5 und 6 ersichtlichund vorstehend bereits kurz erwähnt, teilweise von endlos umlaufenden Transportriemen 23 umschlungen. Diese Transportriemen 23 sind außerdem im Rahmen 17 des Hubtisches 13 Führungsräder 25 herumgeführt und werden dabei, wie bei gurtartigen Fördermitteln üblich, durch eine Spannvorrichtung 24 beaufschlagt.

Das bedeutet, je nach Drehrichtung der gleichsinnig umlaufenden Einzelantriebe 7, 7' kann die Horizontal-Transporteinrichtung 30 ein Transportgut entweder in Richtung V oder in Richtung Z fördern.

Wenn nach der Überführung des Transportgutes in das betreffenden Regalfach der Regalanlage der Hubtisch 13 z.B. wieder abgesenkt werden soll, werden entsprechend die Einzelantriebe 7, 7' wieder so geschaltet, daß sie gegensinnig rotieren.
Der Antrieb 7 muß dann, wie im vorliegenden Ausführungsbeispiel anhand der Fig. 8 angedeutet, im Gegenuhrzeigersinn rotieren während der Antrieb 7' im Uhrzeigersinn angesteuert wird.

## Patentansprüche

1. Beschickungs- und Entnahmevorrichtung (1) für eine Regalanlage mit einem Grundgestell (2), das vertikale Führungsbahnen, einen entlang der Führungsbahnen verlagerbaren Hubtisch (13) mit einer Horizontal-Transporteinrichtung (30) sowie im Bereich des Grundgestelles (2) eine stationäre Antriebseinrichtung (35) aufweist,
**dadurch gekennzeichnet,**
- **daß** die stationäre Antriebseinrichtung (35) wenigstens zwei definiert ansteuerbare, reversierbare Einzelantriebe (7, 7') umfaßt,
- **daß** die Einzelantriebe (7, 7') über ein Endloszugmittel (28) mit Anschlußrädern (14, 15) des Hubtisches (13) verbunden sind, wobei ein erstes Anschlußrad (15) Bestandteil der Horizontal-Transporteinrichtung (30) des Hubtisches (13) ist,
- **daß** das Endloszugmittel (28) formschlüssig wenigstens über Antriebsräder (9, 9') der Einzelantriebe (7, 7') geführt,
- **daß** das Endloszugmittel (28) außerdem über am Grundgestell (2) festgelegte, stationäre Umlenkräder (10, 10') und über am Hubtisch (13) angeordnete, gemeinsam mit diesem vertikal verlagerbare Anschlußräder (14, 15) läuft und
- **daß** durch entsprechendes Ansteuern der Einzelantriebe (7, 7') wahlweise eine vertikale Verlagerung des Hubtisches (13) oder ein Betrieb der Horizontal-Transporteinrichtung (30) in eine ihrer beiden Transportrichtungen möglich ist.

2. Beschickungs- und Entnahmevorrichtung nach Anspruch 1, **dadurch gekennzeichnet, daß** die Einzelantriebe (7, 7') als frequenzgesteuerte Synchronmotoren ausgebildet sind.

3. Beschickungs- und Entnahmevorrichtung nach Anspruch 1, **dadurch gekennzeichnet, daß** wenigstens das erste Anschlußrad (15) formschlüssig an das Endloszugmittel (28) angeschlossen ist.

4. Beschickungs- und Entnahmevorrichtung nach einem der vorherigen Ansprüche, **dadurch gekennzeichnet, daß** das Endloszugmittel (28) als Zahnriemen ausgebildet ist.

5. Beschickungs- und Entnahmevorrichtung nach einem der vorherigen Ansprüche, **dadurch gekennzeichnet, daß** der Hubtisch (13) dadurch vertikal verlagerbar ist, daß die Einzelantriebe (7, 7') so angesteuert werden, daß sie mit gegensinniger Drehrichtung (R, L oder L, R) rotieren.

6. Beschickungs- und Entnahmevorrichtung nach einem der vorherigen Ansprüche, **dadurch gekennzeichnet, daß** die Horizontal-Transporteinrichtung (30) dadurch aktivierbar ist, daß die Einzelantriebe (7, 7') so angesteuert werden, daß sie mit gleichsinniger Drehrichtung (R, R oder L, L) rotieren.

7. Beschickungs- und Entnahmevorrichtung nach einem der vorherigen Ansprüche, **dadurch gekennzeichnet, daß** im Bereich des Grundgestelles (2) Sensoreinrichtungen (33), vorzugsweise induktive Sensoren, zur Überwachung der jeweiligen Hubtischposition angeordnet sind.

8. Beschickungs- und Entnahmevorrichtung nach Anspruch 7, **dadurch gekennzeichnet, daß** die Sensoreinrichtung (33) als im Bereich der Motorachsen der Antriebe (7, 7') angeordnete Drehgeber ausgebildet sind.

9. Beschickungs- und Entnahmevorrichtung nach einem der vorherigen Ansprüche, **dadurch gekennzeichnet, daß** zur Ansteuerung der Einzelantriebe (7, 7') eine speicherprogrammierbare Steuereinrichtung (31) vorgesehen ist, die über ein Bussystem (32) mit übergeordneten Materialflußsystemen verbunden ist.

## Claims

1. Loading and pick-up device (1) for a shelf unit with a base frame (2) comprising vertical guide paths, an elevating platform (13) which can be displaced along the guide paths comprising a horizontal conveying device (30) and a stationary drive device (35) in the region of the base frame (2),
**characterised in that**
- the stationary drive device (35) comprises at least'two, reversible individual drives (7, 7'), which are controllable in a defined manner,
- **in that** the individual drives (7, 7') are connected via an endless traction means (28) to connecting wheels (14, 15) of the elevating platform (13), a first connecting wheel (15) being a component of the horizontal conveying device (30) of the elevating platform (13),
- **in that** the endless traction means (28) is guided with interlocking fit at least via drive wheels (9, 9') of the individual drives (7, 7'),
- **in that** the endless traction means (28) also runs via stationary reversing wheels (10, 10') fixed to the base frame (2) and via connecting wheels (14, 15) arranged on the elevating platform (13) and which can be vertically displaced together therewith, and
- **in that** a vertical displacement of the elevating platform (13) or operation of the horizontal conveying device (30) is selectively possible in one of its two conveying directions owing to appropriate control of the individual drives (7, 7').

2. Loading and pick-up device according to claim 1, **characterised in that** the individual drives (7, 7') are constructed as frequency-controlled synchronous motors.

3. Loading and pick-up device according to claim 1, **characterised in that** at least the first connecting wheel (15) is connected with interlocking fit to the endless traction means (28).

4. Loading and pick-up device according to any of the preceding claims, **characterised in that** the endless traction means (28) is constructed as a toothed belt.

5. Loading and pick-up device according to any of the preceding claims, **characterised in that** the elevating platform (13) can be vertically displaced **in that** the individual drives (7, 7') are controlled in such a way that they rotate in opposite directions of rotation (R, L or L, R).

6. Loading and pick-up device according to any of the preceding claims, **characterised in that** the horizontal conveying device (30) can be activated **in that** the individual drives (7, 7') are controlled in such a way that they rotate in the same direction of rotation (R, R or L, L).

7. Loading and pick-up device according to any of the preceding claims, **characterised in that** sensors (33), preferably inductive sensors, are arranged in the region of the base frame (2) to monitor the respective elevating platform position.

8. Loading and pick-up device according to claim 7, **characterised in that** the sensor (33) is constructed as a rotary transducer arranged in the region of the motor axes of the drives (7, 7').

9. Loading and pick-up device according to any of the preceding claims, **characterised in that** a programmable controller (31) which is connected via a bus system (32) to higher order material flow systems, is provided for controlling the individual drives (7, 7').

## Revendications

1. Dispositif de chargement et de déchargement (1) pour des rayonnages d'entrepôt, comprenant un bâti (2) qui présente des glissières de guidage verticales, une table élévatrice (13) dotée d'un dispositif de transport horizontal (30) et mobile le long des glissières de guidage, ainsi qu'un dispositif d'entraînement fixe (35) dans la zone du bâti (2),
**caractérisé**
**en ce que** le dispositif d'entraînement fixe (35) comprend au moins deux entraînements individuels (7, 7') réversibles et pouvant être commandés de façon ciblée,
**en ce que** les entraînements individuels (7, 7') sont reliés à des roues de raccordement (14, 15) de la table élévatrice (13) par le biais d'un moyen de traction sans fin (28), sachant qu'une première roue de raccordement (15) fait partie du dispositif de transport horizontal (30) de la table élévatrice (13),
**en ce que** le moyen de traction sans fin (28) est guidé par engagement positif au moins par le biais de roues d'entraînement (9, 9') des entraînements individuels (7, 7'),
**en ce que** le moyen de traction sans fin (28) passe en outre sur des roues de déviation fixes (10, 10') fixées sur le bâti (2) et sur des roues d'accouplement (14, 15) disposées sur la table élévatrice (13) et mobiles verticalement en même temps que cette dernière, et
**en ce qu'**en commandant de façon correspondante les entraînements individuels (7, 7'), il est possible soit de déplacer verticalement la table élévatrice (13), soit de faire fonctionner le dispositif de transport horizontal (30) dans l'un des deux sens.

2. Dispositif de chargement et de déchargement selon la revendication 1, **caractérisé en ce que** les entraînements individuels (7, 7') sont réalisés sous forme de moteurs synchrones commandés par fréquence.

3. Dispositif de chargement et de déchargement selon la revendication 1, **caractérisé en ce qu'**au moins la première roue d'accouplement (15) est reliée par engagement positif au moyen de traction sans fin (28).

4. Dispositif de chargement et de déchargement selon l'une des revendications précédentes, **caractérisé en ce que** le moyen de traction sans fin (28) est réalisé en tant que courroie dentée.

5. Dispositif de chargement et de déchargement selon l'une des revendications précédentes, **caractérisé en ce que** la table élévatrice (13) est mobile verticalement par le fait que les entraînements individuels (7, 7') sont commandés de telle sorte qu'ils tournent dans des sens de rotation contraires (R, L ou L, R).

6. Dispositif de chargement et de déchargement selon l'une des revendications précédentes, **caractérisé en ce que** le dispositif de transport horizontal (30) peut être activé par le fait que les entraînements individuels (7, 7') sont commandés de manière à tourner dans le même sens (R, R ou L, L).

7. Dispositif de chargement et de déchargement selon l'une des revendications précédentes, **caractérisé en ce que** des capteurs (33), de préférence des capteurs par induction, sont disposés au niveau du bâti (2) afin de contrôler la position de la table élévatrice.

8. Dispositif de chargement et de déchargement selon la revendication 7, **caractérisé en ce que** les capteurs (33) sont réalisés en tant que synchrotransmetteurs placés dans la zone des axes moteurs des entraînements (7, 7').

9. Dispositif de chargement et de déchargement selon l'une des revendications précédentes, **caractérisé en ce que**, pour commander les entraînements individuels (7, 7'), un dispositif de commande à mémoire programmable est prévu, qui est relié par un système de bus (32) à des systèmes de manutention de matériaux supérieurs.
